# EUROPÄISCHE PATENTSCHRIFT

(11) **EP 2 645 488 B1**
(45) Veröffentlichungstag und Bekanntmachung des Hinweises auf die Patenterteilung: **25.05.2016**
(21) Anmeldenummer: 13001315.4
(22) Anmeldetag: 15.03.2013
(51) Int. Cl.: H01R 13/18, H01R 4/48

(54) **Polklemme für einen Steckdoseneinsatz**
Terminal post for a socket insert
Borne polaire pour un insert de prise

(30) Priorität: 29.03.2012 DE 102012006500
(43) Veröffentlichungstag der Anmeldung: 02.10.2013
(73) Patentinhaber: ABB AG, 68309 Mannheim (DE)
(72) Erfinder: Schulte-Lippern, Günter, 58513 Lüdenscheid (DE)

(56) Entgegenhaltungen:
- EP-A2- 0 651 464
- DE-A1- 2 201 883
- DE-A1-102010 039 883
- DE-U1- 8 804 924
- FR-A1- 2 816 117

## Beschreibung

Die Erfindung betrifft eine Polklemme respektive Steckerstiftklemme für einen Steckdoseneinsatz.

Bei Steckdoseneinsätzen ist es allgemein üblich und bekannt, die Polklemmen respektive Steckerstiftklemmen zum Anschluss von Phasenleiter und Nullleiter eines 230V-Wechselpannungsnetzes aus einem Kupfer-Zink-Material mit Federeigenschaft auszubilden. Bei Auswahl des Kupfer-Zink-Materials muss ein Kompromiss eingegangen werden, um einerseits eine gute elektrische Funktion, d. h. eine zufriedenstellende Stromleitung, und andererseits eine gute mechanische Funktion, d. h. zufriedenstellende Kontaktkräfte für die Klemmung des angeschlossenen Leiters und die Klemmung eingesteckter Steckerstifte zu gewährleisten.

Aus der DE 22 01 883 A1 ist eine Kontaktbuchse für elektrische Installationsgeräte mit einer mehrschenkeligen schraubenlosen Klemme bekannt, welche mit einem Rahmen eine einstückige, zusammenhängende Baueinheit bildet und wobei die Klemme aus einem Kupfer-Zink-Material besteht.

DE 88 04 924 U zeigt einen Polklemme nach dem Oberbegriff des Anspruchs 1.

25 Der Erfindung liegt die Aufgabe zugrunde, eine optimierte Polklemme für einen Steckdoseneinsatz anzugeben.

Diese Aufgabe wird erfindungsgemäß gelöst durch die Merkmale des Anspruchs 1.

Die mit der Erfindung erzielbaren Vorteile bestehen insbesondere darin, dass die vorgeschlagene Polklemmenbaugruppe einen reduzierten Materialeinsatz erfordert. Im Vergleich zu allgemein bekannten Polklemmen reduziert sich das erforderliche Kupfer-Zink-Material um 50%. Trotz des zusätzlich erforderlichen Edelstahl-Materials ergibt sich eine beträchtliche Gesamteinsparung bezüglich der Kosten. Des Weiteren wird das bei allgemein bekannten Polklemmen aus einem Kupfer-Zink-Material auftretende Problem einer Klemmkraftverringerung bei erhöhter Temperatur und gleichzeitiger mechanischer Belastung durch die Steckerstifte beseitigt.

Alternativ kann die Überfeder-Kontaktfeder-Baugruppe einteilig, zweiteilig oder dreiteilig ausgebildet sein. Bei einer einteilig ausgebildeten Überfeder-Kontaktfeder-Baugruppe sind der erste Überfederarm, der zweite Überfederarm und die Kontaktfeder mit dem mindestens einen Kontaktfederarm sowie dem mindestens einen Verriegelungsarm einstückig aus dem Edelstahl-Material gebogen.

Bei einer zweiteilig ausgebildeten Überfeder-Kontaktfeder-Baugruppe sind der erste Überfederarm und der zweite Überfederarm über eine Überfederbrücke einstückig miteinander verbunden, während die Kontaktfeder mit dem mindestens einen Kontaktfederarm sowie dem mindestens einen Verriegelungsarm in Form eines separaten Bauteils ausgebildet ist.

Bei einer dreiteilig ausgebildeten Überfeder-Kontaktfeder-Baugruppe sind der erste Überfederarm, der zweiter Überfederarm und die Kontaktfeder mit dem mindestens einen Kontaktfederarm sowie dem mindestens einen Verriegelungsarm in Form separater Bauteile ausgebildet.

Zweckmäßig erfolgt die mechanische Verbindung zwischen der Polklemmenkomponente und der Überfeder-Kontaktfeder-Baugruppe mittels Befestigungsnasen der Polklemmenkomponente, welche in Fenster der Überfeder-Kontaktfeder-Baugruppe eingreifen.

Vorteilhaft kann die Kontakttulpe einen Überlastschutz gegen Aufbiegen aufweisen.

Die Erfindung wird nachstehend an Hand der in der Zeichnung dargestellten Ausführungsbeispiele erläutert. Es zeigen:
- Fig. 1, 2: perspektivische Ansichten einer Polklemmenbaugruppe erster Ausführungsform,
- Fig. 3: eine perspektivische Sicht auf eine Überfeder-Kontaktfeder-Baugruppe erster Ausführungsform (einteilig),
- Fig. 4: eine perspektivische Sicht auf eine Polklemmenkomponente,
- Fig. 5: eine perspektivische Sicht auf eine Polklemmenbaugruppe zweiter Ausführungsform,
- Fig. 6, 7: perspektivische Ansichten auf Baukomponenten einer ÜberfederKontaktfeder-Baugruppe zweiter Ausführungsform (zweiteilig),
- Fig. 8: eine perspektivische Sicht auf eine Polklemmenbaugruppe dritter Ausführungsform,
- Fig. 9, 10: perspektivische Ansichten auf Baukomponenten einer ÜberfederKontaktfeder-Baugruppe dritter Ausführungsform (dreiteilig),
- Fig. 11: eine perspektivische Sicht auf eine alternative Polklemmenkomponente,
- Fig. 12: eine perspektivische Sicht auf einen Steckdosensockel,
- Fig. 13: eine Sicht auf einen Steckdoseneinsatz.

In den Figuren 1 und 2 sind perspektivische Ansichten einer Polklemmenbaugruppe erster Ausführungsform dargestellt. Die Polklemmenbaugruppe 8 ist prinzipiell aus
- einer aus einem Kupfer-Zink-Material bestehenden, die elektrische Funktion, insbesondere Stromleitung abdeckenden Polklemmenkomponente 10 und aus
- einer aus einem Edelstahl-Material mit Federeigenschaften bestehenden, die mechanische Funktion abdeckenden Überfeder-Kontaktfeder-Baugruppe 19 zusammengesetzt.

Die Polklemmenkomponente 10 weist mindestens eine, vorzugsweise zwei parallele Leitereinführungen 11 auf, welche zum Einstecken von Leiterenden mit z. B. 1,5 mm² oder 2,5 mm² Querschnittsfläche geeignet sind, wobei jede Leitereinführung 11 mittels eines Leiteranschlags 12 begrenzt ist und beide Leitereinführungen 11 einstückig mit einer Kontakttulpe 13 verbunden sind, welche zum Einstecken eines Steckerstiftes eines Anschlusssteckers geeignet ist. Seitliche Befestigungsnasen 14 der Polklemmenkomponente 10 dienen der mechanischen Verbindung mit der Überfeder-Kontaktfeder-Baugruppe 19 (Rasten, Verkrimpen, Vernieten).

Die Überfeder-Kontaktfeder-Baugruppe 19 weist unter Anderem Rastnasen 25 zur Sockelbefestigung sowie mindestens eine Entriegelungsplatte 30 für die Freigabe eines in die Leitereinführung 11 eingesteckten Leiterendes auf.

In der perspektivischen Ansicht einer Polklemmenbaugruppe 8 gemäß Figur 2 ist eine Kontaktnase 16 der Polklemmenkomponente 10 der Polklemmenbaugruppe 8 zu erkennen, welche zur Kontaktierung eines Zusatzmoduls geeignet ist.

In Fig. 3 ist eine perspektivische Sicht auf eine Überfeder-Kontaktfeder-Baugruppe erster Ausführungsform (einteilig) dargestellt. Zunächst ist festzuhalten, dass die Überfeder-Kontaktfeder-Baugruppe 19 prinzipiell ein- oder mehrteilig ausgeführt sein kann. Bei der in Figur 3 gezeigten einteiligen Ausführung der Überfeder-Kontaktfeder-Baugruppe 19 sind ein erster Überfederarm 20, ein zweiter Überfederarm 21, eine Kontaktfeder mit erstem Kontaktfederarm 26 und zweitem Kontaktfederarm 27 sowie ein erster Verriegelungsarm 28 und ein zweiter Verriegelungsarm 29 einstückig aus einem Edelstahl-Material mit Federeigenschaften gebogen. Zu den unterschiedlichen Funktionen der Überfeder-Kontaktfeder-Baugruppe 19 ist festzuhalten,
- dass erster Überfederarm 20 und zweiter Überfederarm 21 seitlich gegen die Kontakttulpe 13 pressen, um derart die für die Steckerstiftklemmung erforderliche Klemmkraft (Kontaktkraft) zu erzeugen,
- dass erster Kontaktfederarm 26 und zweiter Kontaktfederarm 27 gegen in die Leitereinführung 11 eingesteckte Leiterenden pressen, um derart die für die Leiterklemmung erforderliche Klemmkraft (Kontaktkraft) zu erzeugen,
- dass erster Verriegelungsarm 28 und zweiter Verriegelungsarm 29 ebenfalls gegen in die Leitereinführung 11 eingesteckten Leiterenden pressen, um derart die erforderliche Leiterverriegelung zu erzeugen.

Figur 3 zeigt des Weiteren ein im Überfederarm 20 vorgesehenes Fenster 23, durch welches die Befestigungsnase 14 der Polklemmenkomponente greift - siehe Figur 1 - , um derart eine mechanische Befestigung zwischen Polklemmenkomponente 10 und Überfeder-Kontaktfeder-Baugruppe 19 zu bewirken.

In Fig. 4 ist eine perspektivische Sicht auf eine Polklemmenkomponente 10 dargestellt. Es sind die Leitereinführungen 11, die Leiteranschläge 12, die Kontakttulpe 13 für den Steckerstift, Befestigungsnasen 14, 15 (für die Befestigung der Überfeder-Kontaktfeder-Baugruppe 19) sowie (optional) eine Rastnase 25 für Sockelbefestigung zu erkennen.

In Fig. 5 ist eine perspektivische Sicht auf eine Polklemmenbaugruppe zweiter Ausführungsform dargestellt. Bei dieser alternativen Ausführungsform ist die Überfeder-Kontaktfeder-Baugruppe 19 zweiteilig ausgeführt, wobei erster Überfederarm 20 und zweiter Überfederarm 21 über eine Überfederbrücke 22 einstückig miteinander verbunden sind und die Kontaktfeder mit erstem Kontaktfederarm 26, zweitem Kontaktfederarm 27, erstem Verriegelungsarm 28 und zweitem Verriegelungsarm 29 ein hierzu separates Bauteil darstellt, wie aus den in den Fig. 6, 7 dargestellten perspektivische Ansichten auf Baukomponenten einer Überfeder-Kontaktfeder-Baugruppe zweiter Ausführungsform (zweiteilig) zu erkennen ist.

Die Ausbildung der Polklemmenkomponente 10 bei der Polklemmenbaugruppe 8 zweiter Ausführungsform gemäß den Figuren 5 bis 7 mit mindestens einer Leitereinführung 11, mit Leiteranschlag 12 und mit Kontakttulpe 13 ist wie unter den Figuren 1 und 2 beschrieben. Fenster 23, 24 im Überfederarm 20 dienen für den Eingriff von Befestigungsnasen 14, 15 der Polklemmenkomponente 10, um derart die Baukomponenten der Polklemmenbaugruppe 8 mechanisch zu verbinden (Rasten, Verkrimpen, Vernieten).

In Fig. 8 ist eine perspektivische Sicht auf eine Polklemmenbaugruppe dritter Ausführungsform dargestellt. Bei dieser alternativen Ausführungsform ist die Überfeder-Kontaktfeder-Baugruppe 19 dreiteilig ausgeführt, wobei im Unterschied zur Ausführungsform gemäß den Figuren 5 bis 7 zusätzlich der erste Überfederarm 20 und der zweiter Überfederarm 21 als separate Bauteile ausgeführt sind, wie aus den in den Figuren 9, 10 dargestellten perspektivischen Ansichten auf Baukomponenten einer Überfeder-Kontaktfeder-Baugruppe dritter Ausführungsform (dreiteilig) zu erkennen ist.

In Fig. 11 eine perspektivische Sicht auf eine alternative Polklemmenkomponente dargestellt, bei welcher die Kontakttulpe 13 der Polklemmenkomponente 10 mit Hilfe eines laschenförmigen Überlastschutzes 17 gegen übermäßiges Aufbiegen abgesichert ist.

In Fig. 12 ist eine perspektivische Sicht auf einen Steckdosensockel dargestellt, wobei der Steckdosensockel 2 mit mindestens zwei der vorstehend beschriebenen Polklemmenbaugruppen 8 für den Anschluss eines Phasenleiters und eines Nulleiters versehen ist. Mit Ziffer 6 ist ein Durchbruch für die Kontaktierung einer Kontaktnase eines Zusatzmoduls gekennzeichnet.

In Fig. 13 ist eine Sicht auf einen Steckdoseneinsatz dargestellt. Der gezeigte Steckdoseneinsatz 1 weist außer dem Steckdosensockel 2 wie üblich einen Tragring 3 für die Befestigung in einer handelsüblichen UP-Gerätedose auf. Des Weiteren sind eine Federlöserplatte 4 und eine Rastnase 5 für ein Zusatzmodul gezeigt. Über die Federlöserplatte 4 erfolgt die Beaufschlagung der Entriegelungsplatte 30, falls ein installierter Leiter wieder aus der Leitereinführung 11 gezogen werden soll. Bei Druck auf die Entriegelungsplatte 30 werden die Verriegelungsarme 28, 29 weg vom eingeführten Leiterende gedrückt.

### Bezugszeichenliste

- 1: Steckdoseneinsatz
- 2: Steckdosensockel
- 3: Tragring
- 4: Federlöserplatte
- 5: Rastnase für Zusatzmodul
- 6: Durchbruch für Kontaktnase (Zusatzmodul)
- 7: -
- 8: Polklemmenbaugruppe
- 9: -
- 10: Polklemmenkomponente aus Kupfer-Zink-Material für die elektrische Funktion (Stromleitung)
- 11: Leitereinführung
- 12: Leiteranschlag
- 13: Kontakttulpe für Steckerstift
- 14: Befestigungsnase
- 15: Befestigungsnase
- 16: Kontaktnase für Zusatzmodul
- 17: Überlastschutz
- 18: -
- 19: Überfeder-Kontaktfeder-Baugruppe aus einem Edelstahl-Material mit Federeigenschaften für die mechanische Funktion
- 20: erster Überfederarm (Klemmkraft für Steckerstiftklemmung)
- 21: zweiter Überfederarm (Klemmkraft für Steckerstiftklemmung)
- 22: Überfederbrücke
- 23: Fenster für Befestigungsnase
- 24: Fenster für Befestigungsnase
- 25: Rastnase für Sockelbefestigung
- 26: erster Kontaktfederarm (Klemmkraft für Leiterklemmung)
- 27: zweiter Kontaktfederarm (Klemmkraft für Leiterklemmung)
- 28: erster Verriegelungsarm (Leiterverriegelung)
- 29: zweiter Verriegelungsarm (Leiterverriegelung)
- 30: Entriegelungsplatte

## Patentansprüche

1. Polklemme für einen Steckdoseneinsatz (1), mit einer Polklemmenbaugruppe (8), zusammengesetzt
• aus einer Polklemmenkomponente (10) aus einem Kupfer-Zink-Material mit mindestens einer Leitereinführung (11) sowie einer Kontakttulpe (13) für einen Steckerstift und
• aus einer Überfeder-Kontaktfeder-Baugruppe (19) aus einem Edelstahlmaterial mit Federeigenschaften,
• wobei die Polklemmenkomponente (10) die elektrische Funktion der Stromleitung vom Leiter zum Steckerstift abdeckt,
• wobei die Überfeder-Kontaktfeder-Baugruppe (19) die mechanische Funktion abdeckt und hierzu ein erster Kontaktfederarm (26) und ein zweiter Kontaktfederarm (27) gegen in die Leitereinführung (11) eingesteckte Leiterenden pressen, um derart die für die Leiterklemmung erforderliche Klemmkraft zu erzeugen sowie ein erster Verriegelungsarm (28) und zweiter Verriegelungsarm (29) ebenfalls gegen in die Leitereinführung (11) eingesteckte Leiterenden pressen, um derart die erforderliche Leiterverriegelung zu erzeugen, **dadurch gekennzeichnet, dass** ein erster Überfederarm (20) und ein zweiter Überfederarm (21) seitlich gegen die Kontakttulpe (13) pressen, um derart die für die Steckerstiftklemmung erforderliche Klemmkraft zu erzeugen,
• wobei die mechanische Verbindung zwischen der Polklemmenkomponente (10) und der Überfeder-Kontaktfeder-Baugruppe (19) mittels Befestigungsnasen (14, 15) der Polklemmenkomponente (10) erfolgt, welche in Fenster (23, 24) der Überfeder-Kontaktfeder-Baugruppe (19) eingreifen, und
• wobei der erste Überfederarm (20), der zweite Überfederarm (21) und die Kontaktfeder mit dem mindestens einen Kontaktfederarm (26, 27) sowie dem mindestens einen Verriegelungsarm (28, 29) einstückig aus dem Edelstahl-Material gebogen sind.

2. Polklemme nach Anspruch 1, **dadurch gekennzeichnet, dass** die Kontakttulpe (13) einen Überlastschutz (17) gegen Aufbiegen aufweist.

## Claims

1. Pole terminal for a plug socket insert (1), having a pole terminal assembly (8), comprising
• a pole terminal component (10) which is composed of a copper/zinc material and has at least one conductor insertion channel (11) and also a contact tulip (13) for a plug pin, and
• a top spring/contact spring assembly (19) which is composed of a stainless steel material with spring properties,
• wherein the pole terminal component (10) fulfils the electrical function of the power line from the conductor to the plug pin,
• wherein the top spring/contact spring assembly (19) fulfils the mechanical function and, to this end, a first contact spring arm (26) and a second contact spring arm (27) press against conductor ends which are inserted into the conductor insertion channel (11) in order to in this way generate the clamping force which is required for clamping the conductor, and a first locking arm (28) and a second locking arm (29) likewise press against conductor ends which are inserted into the conductor insertion channel (11) in order to in this way generate the required conductor locking, **characterized in that** a first top spring arm (20) and a second top spring arm (21) press laterally against the contact tulip (13) in order to in this way generate the clamping force which is required for clamping the plug pin,
• wherein the mechanical connection between the pole terminal component (10) and the top spring/contact spring assembly (19) is made by means of fastening lugs (14, 15) of the pole terminal component (10), which fastening lugs engage into windows (23, 24) in the top spring/contact spring assembly (19), and
• wherein the first top spring arm (20), the second top spring arm (21) and the contact spring with the at least one contact spring arm (26, 27) and the at least one locking arm (28, 29) are integrally bent out of the stainless steel material.

2. Pole terminal according to Claim 1, **characterized in that** the contact tulip (13) has an overload protection means (17) to prevent the said contact tulip from bending open.

## Revendications

1. Borne polaire pour un insert de prise (1), comprenant un module de borne polaire (8), constitué :
- d'un composant de borne polaire (10) en un matériau à base de cuivre et de zinc avec au moins une introduction de conducteur (11) ainsi qu'une tulipe de contact (13) pour une broche enfichable et
- d'un module de sur-ressort et de ressort de contact (19) en matériau à base d'acier inoxydable avec des propriétés de ressort,
- le composant de borne polaire (10) assurant la fonction électrique de conduction du courant depuis le conducteur jusqu'à la broche enfichable,
- le module de sur-ressort et de ressort de contact (19) assurant la fonction mécanique et à cet effet, un premier bras de ressort de contact (26) et un deuxième bras de ressort de contact (27) pressant contre des extrémités de conducteur enfichées dans l'introduction de conducteur (11), afin de générer ainsi la force de serrage nécessaire pour le serrage du conducteur et un premier bras de verrouillage (28) et un deuxième bras de verrouillage (29) pressant également contre des extrémités de conducteur enfichées dans l'introduction de conducteur (11), afin de produire ainsi le verrouillage nécessaire du conducteur, **caractérisée en ce qu'**un premier bras de sur-ressort (20) et un deuxième bras de sur-ressort (21) pressent latéralement contre la tulipe de contact (13) afin de générer ainsi la force de serrage nécessaire pour le serrage de la broche enfichable,
- la connexion mécanique entre le composant de borne polaire (10) et le module de sur-ressort et de ressort de contact (19) s'effectuant au moyen d'ergots de fixation (14, 15) du composant de borne polaire (10), qui viennent en prise dans des fenêtres (23, 24) du module de sur-ressort et de ressort de contact (19), et
- le premier bras de sur-ressort (20), le deuxième bras de sur-ressort (21) et le ressort de contact avec l'au moins un bras de ressort de contact (26, 27) et l'au moins un bras de verrouillage (28, 29) étant cintrés d'une seule pièce à partir du matériau à base d'acier inoxydable.

2. Borne polaire selon la revendication 1, **caractérisée en ce que** la tulipe de contact (13) présente une protection contre les surcharges (17) pour empêcher un pliage.
